# FASCICULE DE BREVET EUROPEEN

(11) **EP 0 272 164 B1**
(45) Date de publication et mention de la délivrance du brevet: **27.01.1993**
(21) Numéro de dépôt: 87402356.7
(22) Date de dépôt: 21.10.1987
(51) Int. Cl.: H01F 7/16, H01H 51/22

(54) **Electro-aimant polarisé bi-stable**
Bistabiler polarisierter Elektromagnet
Bistable-polarised electromagnet

(30) Priorité: 19.11.1986 FR 8616071
(43) Date de publication de la demande: 22.06.1988
(73) Titulaire: TELEMECANIQUE, 92504 Rueil Malmaison Cedex (FR)
(72) Inventeur: Bataille, Christian, F-92410 Ville d'Avray (FR); Lauraire, Michel, F-92400 Courbevoie (FR); Belbel, Elie, F-93800 Epinay Sur Seine (FR)
(74) Mandataire: de Saint-Palais, Arnaud Marie

(56) Documents cités:
- EP-A- 0 179 911
- DE-A- 3 508 768
- DE-A- 3 612 289
- GB-A- 1 196 418
- PATENT ABSTRACTS OF JAPAN, vol. 9, no. 4 (E-288)[1727], 10 janvier 1985; & JP-A-59 154 006

## Description

L'invention concerne un électro-aimant polarisé bi-stable comprenant un circuit magnétisable fixe qui est excité par un bobinage associé dans lequel circule un courant électrique selon l'une de deux polarités possibles, et une armature mobile présentant un aimant permanent aux deux faces polaires opposées duquel sont reliées deux pièces polaires respectives, cette armature étant apte à se déplacer longitudinalement entre deux positions pour chacune desquelles ces pièces polaires coopèrent avec des portions distinctes du circuit fixe par l'intermédiare de deux entrefers placés en série, dont l'un au moins est variable.

De tels électro-aimants qui sont largement utilisés dans les installations industrielles et systèmes d'automatisme, par exemple pour réduire la consommation d'énergie ou pour assurer aux circuits la conservation de leur état en cas de défaillance des sources d'alimentation, peuvent être illustrés par exemple par le brevet français N° 2 358 006 dans lequel les deux entrefers variables sont placés en série et évoluent simultanément, tandis que dans chacun des deux états stables, le flux de l'aimant permanent se referme sur un circuit magnétique de réluctance négligeable. Dans un tel électro-aimant le remplacement d'une bobine n'est pas aisé en raison de la présence de pièces polaires débordantes.

Par ailleurs, la présence de deux entrefers placés en série nécessite que la bobine développe un nombre d'ampère-tours suffisamment élevé pour s'opposer au flux développé par l'aimant, tout en permettant sa circulation à travers deux réluctances placées en série ; dans cet appareil connu, on rencontre en outre une certaine difficulté technique pour qu'une application simultanée des pièces polaires sur le circuit magnétique, soit bien opérée, en raison de la distance qui les sépare.

DE-A-3 508 768 décrit un électro-aimant polarisé comportant une pièce mobile polarisée dépourvue de prolongements polaires, et présentant deux entrefers coulissants d'épaisseur constante. Aucune position magnétiquement stable n'est conférée à cette pièce mobile, qui nécessite par ailleurs pour ses déplacements la présence de deux systèmes magnétisables symétriques, donc de deux bobinages. La pièce mobile, qui ne possède aucun entrefer variable, n'est soumise qu'à de faibles composantes tangentielles de forces d'attraction ou de répulsion se développant perpendiculairement au sens du déplacement ; une limite au mouvement n'est donnée que par la rencontre de pieds associés avec les extrémités d'ouvertures.

L'électro-aimant selon la demande EP-A-179 911, dans le mode d'exécution de la figure 5, possède une seule bobine (11) pour provoquer l'excitation d'un circuit magnétique fixe (17) ayant un entrefer de travail d'épaisseur variable (13) et un entrefer de fermeture de flux (15) d'épaisseur constante, pour provoquer les déplacements d'une armature mobile constituée par un aimant permanent (46) et par deux pièces polaires opposées (45).

Dans la structure décrite, la disposition longitudinale de la polarisation de l'aimant oblige à mettre en oeuvre des pièces polaires transversales dont seules les tranches coopèrent avec le circuit fixe, de sorte que les réluctances correspondantes sont importantes.

D'autre part, les flux développés par l'aimant permanent dans chacune des deux positions extrêmes de l'armature (figures 5a et 5b) sont en grande partie magnétiquement court-circuités par la présence de paires d'entrefers qui, dans ces positions, ne concourent pas au maintien des positions stables. Aucun guidage de l'armature mobile n'est décrit.

Dans le mode d'exécution de la figure 3, l'orientation des aimants permanents est transversale, mais aucune pièce polaire n'est associée à l'aimant permanent en vue de réduire la réluctance de l'entrefer d'épaisseur constante. Dans chacune des deux positions stables, la présence d'un entrefer résiduel empêche le développement d'un flux de maintien, tandis qu'aucune information n'est donnée sur la-localisation des moyens de guidage.

L'invention a en conséquence pour but de fournir un électro-aimant présentant la constitution générale mentionnée ci-dessus et dans lequel des mesures seront prises, d'une part pour réduire le volume de la bobine et, d'autre part, pour écarter les difficultés techniques qui se présentent lorsque l'on doit obtenir la fermeture simultanée de deux entrefers ne se trouvant pas dans un même plan ; par ailleurs, l'invention vise également la conservation du bénéfice qui résulte de façon connue de l'utilisation de mêmes aimants pour stabiliser l'armature dans ses deux positions extrêmes.

Elle propose un électro-aimant bi-stable, comprenant un circuit magnétique fixe excité par un bobinage de façon à donner des polarisations magnétiques opposées à deux pièces fixes de ce circuit placées en regard l'une de l'autre et une armature mobile montée coulissante entre ces deux pièces selon un axe longitudinal, cette armature comprenant un aimant permanent polarisé transversalement, dont le flux interne circule parallèlement aux deux pièces fixes et formant avec le circuit magnétique fixe deux paires d'entrefers, à savoir, parallèlement à l'axe longitudinal une paire d'entrfers de travail, d'épaisseur variable et perpendiculairement à l'axe longitudinal une paire d'entrefers de fermeture coulissants, d'épaisseur sensiblement constante en série avec les entrefers de travail.

Selon l'invention, cet électro-aimant est caractérisé en ce que les deux pôles de l'aimant permanent sont radialement prolongés par deux pièces polaires magnétiques respectives, à savoir
- une première pièce polaire munie d'au moins un prolongement ou epanouissement longitudinal formant au moins un entrefer de fermeture, d'épaisseur constante avec le circuit magnétique fixe et
- une deuxième pièce polaire disposée en regard des deux susdites pièces fixes de manière à former avec lesdites pièces lesdits entrefers de travail et en ce que les deux pièces polaires sont disposés de manière à venir sensiblement en contact avec l'une ou l'autre des pièces fixes dans chacune des deux positions stables de l'électro-aimant en établissant un flux de maintien dans chacune de ces positions.

De façon annexe, l'invention porte sur des modes de réalisation qui permettent soit de réduire la réluctance des entrefers, dont la valeur est par construction sensiblement constante, soit de présenter des formes de circuits magnétisables ne nécessitant que l'application d'un nombre d'ampère-tours réduits, soit encore de réaliser l'électro-aimant sous des formes susceptibles de réduire les forces d'attraction parasites qui se développent entre les deux surfaces voisines d'entrefers de faible épaisseur.

On connaît déjà, par exemple par le brevet FR N^{o} 2 568 402 des électro-aimants dans lesquels des mesures sont prises pour diminuer les ampère-tours développés par la bobine grâce à l'aménagement de deux entrefers dont l'un, ayant une réluctance variable pour engendrer des forces d'attraction, se trouve placé en série avec un second entrefer coulissant, dont la réluctance est faible et sensiblement constante ; dans un tel électro-aimant où les circuits magnétisables ne présentent qu'une seule voie de circulation pour le flux de la bobine, on ne peut pas incorporer directement dans ce circuit un aimant permanent sans établir dans l'un ou l'autre de ses états une opposition des deux flux développés par la bobine et respectivement par l'aimant.

L'invention, ainsi que divers modes de réalisation auxquels elle se prête, seront mieux compris à la lecture de le description ci-dessous et à l'examen des figures annexées qui illustrent :
Aux figures 1, 2 et 3, un premier mode de réalisation asymétrique d'un électro-aimant selon l'invention représenté dans ses deux états stables et pour une position intermédiaire de l'armature ;
A la figure 4, une vue de l'électro-aimant qui correspond à la position de l'armature définie à la figure 3, et où est indiqué le partage de flux d'origines différentes ;
A la figure 5, un second mode de réalisation asymétrique de l'électro-aimant, dans lequel le circuit magnétisable associé à la bobine est modifié ;
A la figure 6, un électro-aimant dont la constitution répond à celle des figures 1 à 4 dans lequel des mesures sont prises pour réduire des forces d'attraction parasites ;
A la figure 7, un électro-aimant dont la constitution répond à celle de la figure 5 et dans lequel des mesures sont prises pour réduire des forces d'attraction parasites ;
Aux figures 8 et 9, deux troisièmes modes de réalisation qui dérivent de ceux représentés aux figures 1 et 5 lorsque l'on donne à leurs éléments des formes de révolution autour d'axes voisins des entrefers coulissants ;
Aux figures 10 et 11, deux quatrièmes modes de réalisation qui dérivent de ceux représentés aux figures 1 et 5 lorsque l'on donne à leurs éléments des formes de révolution autour d'axes passant par les entrefers de travail ;
Aux figures 12 et 13, deux cinquièmes modes de réalisation qui, dans le cadre d'organes d'électro-aimants ayant des formes de révolution, font appel à deux entrefers coulissants situés l'un au voisinage de l'axe de symétrie, et l'autre à une distance voisine de la périphérie ;
Aux figures 14 et 15, deux vues de côté d'armatures ayant des formes de révolution et mettant en oeuvre des aimants permanents de différentes formes ; et
Aux figures 16 et 17, deux vues en coupes d'armatures ayant des formes de révolution et une orientation axiale de leurs pôles magnétiques.

Selon un premier mode de réalisation 1 d'un électro-aimant selon l'invention, visible notamment à la figure 3, une armature mobile 2 est guidée longitudinalement le long d'une coulisse 18 appartenant à un boîtier 19 le long de directions longitudinales F et G.

Cette armature, représentée sur cette figure dans une position intermédiaire instable - III -, comprend un aimant permanent 3 ayant des faces polaires transversalement opposées 4 respectivement 5, qui sont respectivement reliées à des pièces polaires magnétisables 7 et 6 ; la pièce polaire 6 comporte elle-même deux prolongements opposés 6ₐ, 6_{b} dont l'une 6ₐ coopère grâce à un entrefer constant 10 dont la réluctance avec une première branche 28 d'un circuit magnétisable fixe 13 présentant une seconde branche 26 est faible et sensiblement constante lorsque l'armature se déplace.

A ce circuit magnétisable 13 est associé une bobine d'excitation 14 qui est enroulée de façon connue sur une carcasse 15 placée autour d'une branche 29, et présente deux bornes d'alimentation 16, 17.

Entre une extrémité 12 de la branche 29 et la pièce polaire 7 se trouve un entrefer variable 9 dont la réluctance varie selon la position de l'armature.

Le second prolongement 6_{b} coopère grâce à un entrefer 24 dont la réluctance est faible et sensiblement constante, avec une extrémité 26 d'une seconde pièce magnétisable fixe 25 ; cette seconde pièce magnétisable possède, par ailleurs, une autre extrémité 27 qui est placée en regard de la pièce polaire 7, et se trouve séparée de celle-ci par un entrefer 23 dont la réluctance varie selon la position longitudinale de l'armature.

Cette figure permet donc de saisir l'existence de deux paires 8 et 22 d'entrefers, où chaque paire comprend, d'une part, un entrefer de réluctance variable 9 respectivement 23 et, d'autre part, un entrefer 10 respectivement 24 de réluctance faible et sensiblement constante. Les entrefers 10 et 24 sont établis par des surfaces proches et parallèles à la direction - F, G -.

Bien que, notamment pour des raisons d'équilibrage, on puisse associer à l'armature un ou plusieurs organes élastiques agissant en sens F ou G, on ne fera pas intervenir ces organes dans le bilan des forces qui s'exercent sur celle-ci, lorsque des excitations opposées sont communiquées à la bobine et aux circuits grâce à la circulation dans un sens ou dans l'autre d'un courant dans cette dernière.

Le fonctionnement de l'électro-aimant 1 sera expliqué à l'aide des figures 1, 2 et 3 qui comportent des circuits en traits continus pour représenter le flux φ_{B} développé par la bobine, et des circuits en traits interrompus pour représenter ceux φₐ, φₐ₁, φₐ₂ qui sont développés par l'aimant permanent.

Dans l'un des états stables - I - représenté à la figure 1, le flux φₐ de l'aimant se referme à travers la pièce polaire 7, la branche 29, le noyau 30, la branche 28, l'entrefer 10 de faible réluctance, le prolongement 6_{b} et la pièce polaire 6, car les pièces 7 et 12 sont pratiquement en contact et une force d'attraction applique l'armature contre le circuit fixe 13 ; un faible flux de fuite φ_{f1} se referme par ailleurs à travers la pièce fixe 25.

Lorsqu'un courant de sens approprié circule dans la bobine 14, le flux φ_{B} circule à travers le noyau 30, la branche 29, l'entrefer 23, la pièce 25, l'entrefer 24, les prolongements 6_{b}, 6ₐ et l'entrefer 10 ; une telle circulation implique que, d'une part, les entrefers 24 et 10 aient une très faible réluctance et que, d'autre part, le flux φ_{B}, qui ne peut traverser l'aimant, soit développé par des ampère-tours de bobine suffisants pour vaincre la réluctance de l'entrefer 23, qui est relativement plus importante.

Lorsque ces ampère-tours sont suffisamment élevés, une polarité magnétique apparaissant à l'extrémité 27 attire la pièce polaire 7 ; ce phénomène se produit dès que φ_{B} devient supérieur à φₐ, et l'armature se déplace alors en sens G.

On remarquera que lorsque ce déplacement s'effectue, la réluctance de l'entrefer 32 diminue, alors qu'apparaît une réluctance dans l'entrefer 9.

Pour que le mouvement puisse se prolonger, il est nécessaire que la réluctance globale R_{g}, autorisant la circulation du flux φ_{B} et faisant alors intervenir en série deux réluctances partielles, n'augmente sensiblement pas.

Au fur et à mesure que l'armature s'éloigne du circuit fixe 13, le flux φₐ diminue en raison de l'apparition de l'entrefer 9 et l'attraction subie en sens F par cette armature diminue également.

Pour une position particulière - III - de l'armature, visible aux figures 3 et 4, le flux de l'aimant se partage en deux flux φₐ₁, φₐ₂, circulant respectivement dans le circuit fixe 13 et dans le circuit fixe 25, de sorte que les actions motrices en sens F et en sens G développées par cet aimant, sont égales et de sens opposé.

Il suffit, par suite, que l'excitation de la bobine soit maintenue jusqu'au moment où le déplacement en sens G de l'armature amène celle-ci légèrement au-delà de cette position particulière - III - pour que le flux φₐ₂ devienne prépondérant et attire ensuite l'armature jusqu'à une position proche de la pièce fixe 25 ; dans l'état stable - II - correspondant et visible à la figure 2, l'armature est donc encore maintenue par l'aimant permanent. Des entrefers résiduels, 23ᵣ respectivement 9ᵣ, ayant une faible épaisseur, peuvent être établis avantageusement entre les pièces polaires 7 et les extrémités 12, respectivement 27 pour atténuer les effets d'adhérence et faciliter le décollage de l'armature dans l'un ou l'autre sens.

Le retour de l'armature de la position - II - vers la position - I - d'origine est également opéré grâce à une excitation de courte durée de la bobine qui est alors parcourue par un courant de sens inverse au précédent.

Au cours de cette opération, la circulation du flux φ_{B} qui change de sens, voir figure 2, et se referme notamment à travers la pièce fixe 25 en sens inverse du flux φₐ de l'aimant permanent, de sorte que celui-ci est obligé de se refermer à travers la pièce polaire 4, l'entrefer 9, la pièce fixe magnétisable 13, l'entrefer 10 et le prolongement 6ₐ de la pièce polaire 6.

Les deux flux qui sont alors additifs dans les portions 4, 13, 10 et 6ₐ provoquent l'apparition de forces d'attraction qui sont appliquées en sens F sur l'armature 2 et établissent son déplacement initial dans ce sens.

D'une façon comparable à celle décrite précédemment, mais dans des sens opposés, le flux φₐ₂ diminue, et le flux φₐ₁ augmente, tandis que le flux φ_{B} reste sensiblement constant ; ici encore, il n'est donc pas nécessaire de maintenir une circulation du courant dans la bobine au-delà d'une position particulière de l'armature, qui est sensiblement voisine de la précédente, voir figure 4, pour que le déplacement de celle-ci en sens F se poursuive de lui-même et uniquement grâce à la présence de l'aimant permanent.

La forme en U donnée ici à la culasse 13 permet d'effectuer une rechange de la bobine 14 par des déplacements relatifs de sens F et G de celle-ci.

Selon une variante de réalisation 30 de l'invention, qui est visible à la figure 5, où l'armature 31 de l'électro-aimant se trouve dans sa position d'équilibre, les entrefers coulissants de faibles réluctances référencés précédemment 10 et 24 ne sont plus présents et la pièce ou épanouissement polaire 39 de l'armature 31 est associée par un unique entrefer E de faible réluctance avec une traverse magnétisable 33 qui relie longitudinalement la branche 34 du circuit magnétisable fixe 35 associé à la bobine 36, avec la seconde pièce fixe 37. Dans ce mode de réalisation, l'armature mobile 32 peut être guidée longitudinalement en sens F et G dans le boîtier, grâce à une coulisse du boîtier 39 représentée schématiquement en 38 du boîtier.

Ce mode de réalisation est intéressant dans la mesure où il permet une diminution de la masse de l'armature en ne nécessitant qu'un seul entrefer de faible réluctance E ; ce dernier regroupe cependant les fonctions des deux entrefers précédents, ainsi que le montre en pointillé le partage du flux de l'aimant en deux flux φₐ₁ et φₐ₂ circulant à travers deux entrefers voisins e₁ et e₂.

Le mode de fonctionnement de cette variante de réalisation est tout à fait comparable à celui du précédent : toutefois, on appréciera que, pour un même flux φ_{B} développé dans les circuits 34, 37, il ne sera pas nécessaire d'appliquer un nombre de la disparition des entrefers placés antérieurement en 9 et 24.

Dans les modes de réalisation 1 et 30 de l'invention, les moyens utilisés pour opérer le guidage longitudinal de l'armature doivent prendre en compte l'existence de forces d'attraction transversales qui se développent entre les pièces magnétisables séparées par les entrefers coulissants 10, 24 d'une part et E d'autre part ; ces forces latérales parasites engendrent des frottements supplémentaires. Par ailleurs, un démontage de la bobine 36 n'est pas directement possible, sauf si la culasse 35 présente une pièce polaire 35ₐ pouvant être dissociée de la branche 34.

L'un des moyens que l'on peut utiliser pour réduire très sensiblement ces forces latérales parasites dans un mode de réalisation 1ₐ, voir figure 6, consiste à faire traverser par les prolongements 6ₐ, 6_{b} deux ouvertures 41, 42 de sections analogues qui seront aménagées dans une jambe 28ₐ du circuit fixe 13ₐ et respectivement dans l'extrémité 26ₐ de la pièce fixe 25ₐ.

Dans un autre mode de réalisation 30ₐ dérivé de celui de la figure 5 et visible à la figure 7, la pièce polaire 32ₐ de l'armature 31ₐ est pourvue d'une ouverture 43 entourant avec entrefer de faible réluctance E₁ une traverse 33ₐ de section analogue.

Si l'on se propose en outre de faire jouer à ces nouveaux entrefers coulissants une fonction de guidage mécanique longitudinal et transversal, on pourra y disposer par exemple des bagues en matériau antifriction, les ouvertures et pièces traversantes ayant alors avantageusement des sections circulaires ajustées.

Selon deux autres modes de réalisation 50 et 60, qui dérivent de ceux illustrés aux figures 5 et 1 en donnant aux pièces fixes et mobiles des formes de révolution, les électro-aimants prennent avantageusement la forme de pots magnétisables où sont opérés simultanément l'équilibrage des forces d'attraction ainsi qu'un guidage efficace et économique.

Dans ces modes de réalisation, représentés aux figures 8 et 9, l'axe de symétrie XX', respectivement YY' passe sensiblement par la pièce polaire 6 ou respectivement traverse 33, décrites précédemment, et les bobines 51 respectivement 61 sont logées dans des cavités annulaires 52 respectivement 62 concentriques à XX', respectivement YY'.

Les armatures 53 respectivement 63 font ici appel à des aimants permanents 54 respectivement 64, ayant par exemple, des formes annulaires visibles à la figure 14.

Selon deux autres modes de réalisation 70 et 80 qui sont visibles aux figures 10 et 11, qui dérivent également de ceux illustrés aux figures 1 et 5 en donnant aux pièces fixes et mobiles des formes de révolution autour d'axes WW' respectivement ZZ' passant longitudinalement par la jambe de guidage de l'armature mobile, on obtient des avantages comparables à ceux procurés par les modes de réalisation 50 et 60.

Un avantage commun aux modes de réalisation 50, 60, 70, 80 est qu'ils permettent d'opérer aisément un changement des bobines 51, 61, 71, 81 grâce à la présence de fonds démontables 55, 65, 72, 82 et respectivement de couvercles 56, 66 placés dans des régions accessibles de boîtiers 57, 67, 73, 83 conformés pour maintenir par ailleurs les autres pièces fixes et indémontables.

On peut présenter des variantes en opérant des combinaisons de structures, voir figures 12 et 13, dans lesquelles les deux entrefers coulissants de faible réluctance sont disposés, l'un 91 respectivement 92 à la périphérie d'une première pièce fixe et magnétisable 93 respectivement 94, l'autre 95 respectivement 96 dans une région centrale d'une seconde pièce fixe magnétisable 97 respectivement 98.

Selon le mode de réalisation de la figure 12, on a en outre déplacé vers le fond 99 de la pièce fixe 97 l'un des entrefers d'attraction qui se trouve ici éloigné de l'aimant permanent 100.

Lorsque les armatures mobiles, telles que 101, respectivement 103 prennent la forme de disques comme le cas se présente dans les figures 8 à 13, on peut faire appel soit à un unique aimant permanent 102 ayant une forme annulaire, voir figure 14, soit encore à une multiplicité d'aimants permanents qui sont ajustés dans des alvéoles telles que 104, respectivement 105 et qui peuvent prendre des formes circulaires 106 ou respectivement rectangulaires 107 ; dans tous les cas représentés ici, les axes de magnétisation sont radiaux.

Il est par ailleurs possible de donner aux aimants des armatures mobiles ayant des formes de révolution, d'autres directions d'aimantation non radiales.

Aux figures 16 et 17, les armatures 110 respectivement 111 font appel à un même type d'aimant annulaire 112 dans lequel la proportion de la hauteur par rapport au diamètre moyen a été augmentée et où la direction de l'aimantation NS est parallèle à l'axe de révolution KKʹ.

Des pièces polaires massives 113, 114 qui peuvent être associées à chacun des pôles magnétiques le long de surfaces externes et internes de l'aimant, voir figure 16, amènent ici à opérer un décalage axial - d - des entrefers coulissants.

A la figure 17, des pièces polaires décolletées ou embouties 115, respectivement 116 sont associées à l'aimant permanent 112 grâce à des rétrécissements respectivement à des élargissements de leurs diamètres moyens de sorte que les entrefers coulissants sont ici disposés par un plan moyen transversal MMʹ qui est sensiblement le même que celui de l'aimant.

Des dispositions comparables peuvent naturellement être choisies lorsque les armatures mobiles ne prennent pas une forme de révolution ainsi que cela est mis en oeuvre aux figures 1 à 7.

## Revendications

1. Electro-aimant bi-stable, comprenant un circuit magnétique fixe (13) excité par un bobinage (14, 36, 51, 61, 71, 81) de façon à donner des polarisations magnétiques opposées à deux pièces fixes (25, 28 ; 34, 37 ; 25a, 28a ; 58, 59 ; 68, 69 ; 75, 76 ; 85, 86 ; 93, 97) de ce circuit placées en regard l'une de l'autre et une armature mobile (2, 31, 32, 53, 63, 74, 84, 101, 103) montée coulissante entre ces deux pièces (25, 28 ; 34, 37 ; 25a, 28a ; 58, 59 ; 68, 69 ; 75, 76 ; 85, 86 ; 93, 97) selon un axe longitudinal (F, G), cette armature (2, 31, 32, 53, 63, 74, 84, 98, 101, 103) comprenant un aimant permanent (3, 54, 64, 100, 102, 104, 105, 106, 107) polarisé transversalement, dont le flux interne circule parallèlement aux deux pièces fixes (25, 28 ; 34, 37 ; 25a, 28a ; 58, 59 ; 68, 69 ; 75, 76 ; 85, 86 ; 93, 97) et formant avec le circuit magnétique fixe (13) deux paires d'entrefers, à savoir, parallèlement à l'axe longitudinal (F, G) une paire d'entrefers de travail (9, 23), d'épaisseur variable et perpendiculairement à l'axe longitudinal (F, G) une paire d'entrefers de fermeture coulissants (10, 24 ; e₁, e₂ ; E₁, E₂, E₃) d'épaisseur sensiblement constante en série avec les entrefers de travail (9, 23),
caractérisé en ce que les deux pôles de l'aimant permanent (3, 54, 64, 100, 102, 104, 105, 106, 107) sont radialement prolongés par deux pièces polaires magnétiques (6, 7) respectives, à savoir :
- une première pièce polaire (6) munie d'au moins un prolongement ou epanouissement longitudinal (6a, 6b, 6a', 6b', 32c, 32c', 69a, 69b, 79, 87a, 87b) formant au moins un entrefer de fermeture (10, 24 ; e₁, e₂ ; E₁, E₂, E₃), d'épaisseur constante avec le circuit magnétique fixe (13) et
- une deuxième pièce polaire (7), disposée en regard des deux susdites pièces fixes (25, 28 ; 34, 37 ; 28a, 25a ; 58, 59 ; 68, 69 ; 75, 76 ; 85, 86 ; 93, 97), de manière à former avec lesdites pièces (25, 28 ; 34, 37 ; 25a, 28a ; 58, 59 ; 68, 69 ; 75, 76 ; 85, 86 ; 93, 97) lesdits entrefers de travail (9, 23) et en ce que les deux pièces polaires (6, 7) sont disposés de manière à venir sensiblement en contact avec l'une ou l'autre des pièces fixes (25, 28 ; 34, 37 ; 28a, 25a ; 58, 59 ; 68, 69 ; 75, 76 ; 85, 86 ; 93, 97) dans chacune des deux positions stables de l'électro-aimant, en établissant un flux de maintien φₐ dans chacune de ces positions.

2. Electro-aimant selon la revendication 1,
caractérisé en ce que la première pièce polaire comprend deux prolongements longitudinaux (6a, 6b, 32c ; 6a', 6b' ; 69a, 69b ; 87a, 87b) formant avec les susdites pièces fixes (25, 28 ; 25', 28' ; 28a, 25a ; 68, 69 ; 85, 86) deux entrefers de fermeture respectifs (10, 24), d'épaisseur constante.

3. Electro-aimant selon la revendication 1,
caractérisé en ce que l'une des pièces polaires (32, 32a, 53b) présente un épanouissement (32c') ou des prolongements (32c, 53b') coopérant avec une traverse (33, 33a, 33d) qui relie magnétiquement une branche (34, 34', 52) d'un premier circuit magnétisable fixe (35, 35', 58) et une extrémité ou le centre d'un second circuit magnétisable (37, 37', 59), cet épanouissement ou ces prolongements portant l'une des faces d'un entrefer E formé par la juxtaposition de deux entrefers contigus (e₁, e₂) sensiblement constants, et placé en série avec le flux (φₐ) développé par l'aimant permanent (3).

4. Electro-aimant selon l'une des revendications 1 à 3,
caractérisé en ce que le circuit magnétisable fixe (58, 59 ; 68, 69), la bobine (51, 61) et l'armature mobile (53, 63) présentent la forme de solides de révolution dont l'axe ((XX'), (YY')), parallèle à l'axe longitudinal (F, G), passe par lesdits prolongements (69ₐ, 69_{b}) de la première pièce polaire, ou par ladite traverse (33d).

5. Electro-aimant selon l'une des revendications 1 à 4,
caractérisé en ce que le susdit prolongement (6ₐ, 6_{b}, 32_{c}), coopère avec la portion de circuit magnétique fixe concernée (13ₐ, 25ₐ, 33ₐ) à l'aide d'entrefers annulaires ( E₁, E₂, E₃ ) de façon à annuler des attractions magnétiques perpendiculaires à la direction de déplacement ( -F, G -) de l'armature (2ₐ, 31ₐ).

6. Electro-aimant selon la revendication 1,
caractérisé en ce que le circuit magnétisable fixe (75, 76), (85, 86), la bobine et l'armature mobile (77, 87) ont la forme de solides de révolution dont l'axe ((WW'), (ZZ')), parallèle à l'axe horizontal (F, G), passe par la jambe de guidage de l'armature mobile, la seconde pièce polaire étant disposée autour de la jambe de guidage.

## Claims

1. A bistable electromagnet having a fixed magnetizable circuit (13) excited by a coil (14, 36, 51, 61, 71, 81) so as to give opposite magnetic polarizations to two fixed pieces (25, 28 ; 34, 37 ; 25a, 28a ; 58, 59 ; 68, 69 ; 75, 76 ; 85, 86 ; 93, 97) of this circuit placed facing each other, and a mobile armature (2, 31, 32, 53, 63, 74, 84, 101, 103) mounted for sliding between said two pieces (25, 28 ; 34, 37 ; 25a, 28a ; 58, 59 ; 68, 69 ; 75, 76 ; 85, 86 ; 93, 97) along a longitudinal axis (F, G), said armature (2, 31, 32, 53, 63, 74, 84, 99, 101, 103) comprising a transversely polarized permanent magnet (3, 54, 64, 100, 102, 104, 105, 106, 107) whose internal flux flows parallel to said two fixed pieces (25, 28 ; 34, 37 ; 25a, 28a ; 58, 59 ; 68, 69 ; 75, 76 ; 85, 86 ; 93, 97) and which forms with said fixed magnetic circuit (13) two pairs of air gaps, namely, parallel to the longitudinal axis (F, G), one pair of working air gaps (9, 23) of variable thickness and perpendicular to the longitudinal axis (F, G) and a pair of sliding closure air gaps (10, 24 ; e₁_{,} e₂_{,} E₁_{,} E₂, E₃) of substantially constant thickness, placed in series with the working air gaps (9, 23),
characterized in that the two poles of the permanent magnet (3, 54, 64, 100, 102, 104, 105, 106, 107) are radially extended by two respective magnetic polar pieces (6, 7), namely :
- a first polar piece (6) provided with at least one longitudinal extension or enlarged portion (6a, 6b ; 6a', 6b' ; 32c, 32c', 69a, 69b ; 79, 87a, 87b) forming with the fixed magnetic circuit (13) at least one closure air gap (10, 24 ; e₁, e₂, E₁, E₂, E₃) of constant thickness, and
- a second polar piece (7) facing the above-mentioned fixed pieces (25, 28 ; 34, 37 ; 28a, 25a ; 58, 59 ; 68, 69 ; 75, 76 ; 85, 86 ; 93, 97) so as to form with said pieces (25, 28 ; 34, 37 ; 25a, 28a ; 58, 59 ; 68, 69 ; 75, 76 ; 85, 86 ; 93, 97) said working air gaps (9, 23) and in that the two polar pieces (6, 7) are disposed so as to substantially enter into contact with one or the other of the fixed pieces (25, 28 ; 34, 37 ; 28a, 25a ; 58, 59 ; 68, 69 ; 75, 76 ; 85, 86 ; 93, 97) for each of the stable positions of the electromagnet and establish a holding flux φₐ for each of said positions.

2. The electromagnet according to claim 1,
characterized in that the first polar piece comprises two longitudinal extensions (6a, 6b, 32c, 6a', 6b', 69a, 69b, 87a, 87b) forming with the above-mentioned fixed pieces (25, 28 ; 25', 28' ; 28a, 25a ; 68, 69 ; 85, 86) two respective closure air gaps (10, 24) of constant thickness.

3. The electromagnet as claimed in claim 1,
characterized in that one of the pole pieces (32, 32a, 53b) has an enlarged portion (32c') or extensions (32a, 53b') cooperating with a cross piece (33, 33a, 33d) which magnetically connects together a branch (34, 34', 52) of a first fixed magnetizable circuit (35, 35', 58) and one end or the center of a second magnetizable circuit (37, 37', 59), this enlarged portion or these extensions carrying one of the faces of an air gap E formed by juxtaposition of two contiguous substantially constant air gaps (e₁, e₂) placed in series with the flux (φₐ) developed by the permanent magnet (3).

4. The electromagnet as claimed in one of claims 1 to 3,
characterized in that the fixed magnetizable circuits ((58, 59 ; 68, 69), the coil (51, 61) and the mobile armature (53, 63) have the form of solids of revolution whose axis (XX'), (YY') which is parallel to the longitudinal axis (F, G) passes through said extensions (69a, 69b) of the first polar piece or through said cross piece ((33d).

5. The electromagnet as claimed in one of claims 1 to 4,
characterized in that said extension (6a, 6b, 32c) cooperates with the fixed circuit portion concerned (13a, 25a, 33a) through annular air gaps (E₁, E₂, E₃) so as to cancel out the magnetic attractions perpendicular to the direction of movement (-F, G-) of the armature (2a, 31a).

6. The electromagnet as claimed in claim 1,
characterized in that said fixed magnetizable circuit (75, 76), (85, 86), the coil and the mobile armature (77, 87) have the form of solids of revolution whose axis (WW'), (ZZ') which is parallel to the horizontal axis (F, G) passes through the leg for guiding the mobile armature, the second pole piece being disposed around the guiding leg.

## Patentansprüche

1. Bistabiler Elektromagnet, der einen festen Magnetkreis (13), welcher von einer Wicklung (14, 36, 51, 61, 71, 81) derart erregt wird, daß er zwei festen Teilen (25, 28; 34, 37; 25a, 28a; 58, 59; 68, 69; 75, 76; 85, 86; 93, 97) dieses Kreises, die einander gegenüber angeordnet sind, entgegengesetzte Magnetpolarisationen verleiht, und einen beweglichen Anker (2, 31, 32, 53, 63, 74, 84, 101, 103) aufweist, der gleitend zwischen diesen beiden Teilen (25, 28; 34, 37; 25a, 28a; 58, 59; 68, 69; 75, 76; 85, 86; 93, 97) entlang einer Längsachse (F, G) angeordnet ist, wobei dieser Anker (2, 31, 32, 53, 63, 74, 84, 99, 101, 103) einen transversal polarisierten Dauermagneten (3, 54, 64, 100, 102, 104, 105, 106, 107), dessen innerer Fluß parallel zu den beiden festen Teilen (25, 28; 34, 37; 25a, 28a; 58, 59; 68, 69; 75, 76; 85, 86; 93, 97) zirkuliert, und der mit dem festen Magnetkreis (13) zwei Paare von Luftspalten bildet, d.h., parallel zur Längsachse (F, G), ein Paar von Arbeits-Luftspalten (9, 23) variabler Dicke, und, senkrecht zur Längsachse (F, G), ein Paar gleitender Verschluß-Luftspalte (10, 24; e₁, e₂; E₁, E₂, E₃) im wesentlichen konstanter Dicke in Serie mit den Arbeits-Luftspalten (9, 23), dadurch gekennzeichnet, daß die beiden Pole des Dauermagneten (3, 54, 64, 100, 102, 104, 105, 106, 107) durch zwei magnetische Polstücke (6, 7) radial verlängert werden, d.h.:
- einem ersten Polstück (6) mit mindestens einer Längsverlängerung oder -ausweitung (6a, 6b, 6a', 6b', 32c, 32c', 69a, 69b, 79, 87a, 87b), die mit dem festen Magnetkreis (13) mindestens einen Verschlußluftspalt (10, 24; e₁, e₂; E₁, E₂, E₃) konstanter Dicke bildet, und
- einem zweiten Polstück (7), das gegenüber den beiden festen Teilen (25, 28; 34, 37; 28a; 25a, 58, 59; 68, 69; 75, 76; 85, 86; 93, 97) so angeordnet ist, daß es mit diesen Teilen (25, 28; 34, 37; 25a, 28a; 58, 59; 68, 69; 75, 76; 85, 86; 93, 97) die Arbeitsluftspalte (9, 23) bildet, und daß die beiden Polstücke (6, 7) so angeordnet sind, daß sie im wesentlichen mit dem einen oder dem anderen der festen Teile (25, 28; 34, 37; 28a; 25a, 58, 59; 68, 69; 75, 76; 85, 86; 93, 97) in jeder der beiden stabilen Positionen des Elektromagneten in Kontakt treten und einen Haltefluß φₐ in jeder dieser Positionen herstellen.

2. Elektromagnet nach Anspruch 1, dadurch gekennzeichnet, daß das erste Polstück zwei Längsverlängerungen (6a, 6b; 32c; 6a', 6b'; 69a, 69b; 87a, 87b) aufweist, die mit den erwähnten festen Teilen (25, 28; 25', 28'; 28a, 25a; 68, 69; 85, 86) zwei Verschlußluftspalte (10 bzw. 24) konstanter Dicke bilden.

3. Elektromagnet nach Anspruch 1, dadurch gekennzeichnet, daß eines der Polstücke (32, 32a, 53b) eine Ausweitung (32c') oder Verlängerungen (32a, 53b') aufweist, die mit einer Traverse (33, 33a, 33d) zusammenwirken, welche einen Zweig (34, 34', 52) eines ersten festen magnetisierbaren Kreises (35, 35', 58) und ein Ende oder die Mitte eines zweiten magnetisierbaren Kreises (37, 37', 59) magnetisch verbindet, wobei diese Ausweitung oder diese Verlängerungen eine der Flächen eines Luftspalts E tragen, der von der Nebeneinanderanordnung von zwei aneinandergrenzenden, im wesentlichen konstanten Luftspalten (e₁, e₂) gebildet wird, und in Serie mit dem vom Dauermagneten (3) entwickelten Fluß (φₐ) angeordnet ist.

4. Elektromagnet nach einem der Ansprüche 1 bis 3, dadurch gekennzeichnet, daß der feste magnetisierbare Kreis (58, 59; 68, 69), die Wicklung (51, 61) und der bewegliche Anker (53, 63) die Form drehbeweglicher Festkörper aufweisen, deren Achse ((XX'), (YY')) parallel zur Längsachse (F, G) durch die Verlängerungen (69ₐ, 69_{b}) des ersten Polstücks oder durch die Traverse (33_{d}) verläuft.

5. Elektromagnet nach einem der Ansprüche 1 bis 4, dadurch gekennzeichnet, daß diese Verlängerung (6ₐ, 6_{b}, 32_{c}) mit dem betroffenen Bereich des festen Magnetkreises (13ₐ, 25ₐ, 33ₐ) mit Hilfe von ringförmigen Luftspalten (E₁, E₂, E₃) zusammenwirkt, um magnetische Anziehungen lotrecht zur Verschieberichtung (-F, G-) des Ankers (2ₐ, 31ₐ) zu annulieren.

6. Elektromagnet nach Anspruch 1, dadurch gekennzeichnet, daß der feste magnetisierbare Kreis (75, 76), (85, 86), die Wicklung und der bewegliche Anker (77, 87) die Form drehbeweglicher Festkörper haben, deren Achse ((WW', (ZZ')) parallel zur waagrechten Achse (F, G) durch das Führungsbein des beweglichen Ankers verläuft, wobei das zweite Polstück um das Führungsbein herum angeordnet ist.
